# EUROPÄISCHE PATENTSCHRIFT

(11) **EP 0 979 778 B1**
(45) Veröffentlichungstag und Bekanntmachung des Hinweises auf die Patenterteilung: **02.04.2003**
(21) Anmeldenummer: 99113859.5
(22) Anmeldetag: 15.07.1999
(51) Int. Cl.: B65D 19/32

(54) **Palette**
Pallet
Palette

(30) Priorität: 11.08.1998 DE 19836378
(43) Veröffentlichungstag der Anmeldung: 16.02.2000
(73) Patentinhaber: Linpac stucki Kunststoffverarbeitung GmbH, 32107 Bad Salzuflen (DE)
(72) Erfinder: Kastrup, Michael, 33719 Bielefeld (DE); Dworok, Josef, 26871 Papenburg (DE)
(74) Vertreter: Junius, Walther, Dr.

(56) Entgegenhaltungen:
- WO-A-94/10051
- DE-A- 4 129 343
- FR-A- 2 109 535

## Beschreibung

### I. Anwendungsgebiet

Die Erfindung betrifft eine Palette, wie sie üblicherweise zum darauf Ablagern und somit auch zum Transportieren von Gütern zusammen mit der Palette benutzt werden und beispielsweise mit Hilfe von Gabelstaplern bzw. Hubstaplern bewegt werden.

### II. Technischer Hintergrund

Derartige Paletten können aus unterschiedlichen Materialien bestehen. Im Fall des Transportes von unter Hygienegesichtspunkten empfindlichen Produkten wie etwa frischen Lebensmitteln, insbesondere Frischfleisch, besteht jedoch das Problem, daß die für solche Produkte verwendeten Hygienepaletten eine Reihe von zusätzlichen Anforderungen neben der grundsätzlichen Anforderung einer ausreichenden Stabilität für die Belastung durch die gewünschten Produkte erfüllen müssen:

Zum einen muß diese Palette aus einem Material bestehen, dessen Qbertläche leicht von Verschmutzungen, insbesondere Keimen, gereinigt werden kann, und in welches solche Keime auch nur äußerst schwer eindringen können. Hinsichtlich der Materialwahl stehen hierfür im wesentlichen Metall, insbesondere Leichtmetall, oder Kunststoff zur Verfügung, wobei aus Kostengrunden Kunststoff, insbesondere als Spritzguß teil hergestellt mit einem weitestgehend hohlen, verrippten Inneren, verwendet wird.

Eine weitere Forderung besteht darin, daß solche Paletten gegen mechanische Belastungen so widerstandsfähig sein müssen, daß sie auch einen Falltest auf eine Ecke bis zu einer bestimmten Höhe ohne Bruch überstehen müssen und ggf. einen anschließenden Dichtigkeitstest durch Aufblasen mit Überdruck.

Diese Forderung konnte bisher nur dadurch gelöst werden, daß die Rippenstruktur so stark federnd wirkte, daß dieser Falltest ohne Beschädigung oder Zerstörung überstanden wurde.

Nachteilig war dabei jedoch, daß es für die ausreichende Elastizität der Rippenstruktur notwendig war, daß diese - gegenüber der horizontalen Hauptebene der Palette - vertikal verlaufenden Rippen wenigstens auf einer Seite, also der Unterseite oder der Oberseite, nicht durch eine obere oder untere Abschlußplatte fest gegeneinander abgestützt wurden.

Durch diese auf wenigstens der Oberseite oder der Unterseite offene Struktur derartiger Hygienepaletten wurden tiefe, scharfkantige und damit schwer zu reinigende Taschen gebildet, in denen sich Verunreinigungen und damit auch Keime absetzen konnten.

Aus der WO 94/10051 ist eine Kunststoffpalette mit glattem Oberboden bekannt geworden, der an seiner Unterseite mit einer Verrippung versehen ist. Dieser allseitig geschlossene hohle Boden ist an seiner Unterseite mit untergeschweißten Füßen versehen, unter die eine Bodenplatte geschweißt ist. Die Füße weisen in ihrem hohlen Inneren sich kreuzende Rippen auf, welche die Mitten der Fußseitenflächen gegeneinander abstützen und daher die Tragfähigkeit der Füße erhöhen.

### III. Darstellung der Erfindung

### a) Technische Aufgabe

Die Aufgabe der vorliegenden Erfindung besteht darin, eine Hygienepalette zu schaffen, die trotz durchgehender allseitiger Außenflächen und ausreichender Stabilität dadurch so elastisch ist, daß einentsprechender Falltest auf eine Ecke und anschließender Überduck-Test der Palette überstanden werden kann and die Palette nach wie vor kostengünstig und ein fach herzustellen ist. .

### b) Lösung der Aufgabe

Diese Aufgabe wird durch die kennzeichnenden Merkmale der Ansprüche 1 und 8 gelöst. Vorteilhafte Ausführungsformen ergeben sich aus den Unteransprüchen.

In der Regel sind die in Rede stehenden Paletten so aufgebaut, daß sich die unterhalb des Tragteiles angeordneten Füße, die am unteren Ende durch Kufenteile zu einzelnen Kufen verbunden sein können, wenigstens in den Eckbereichen, eventuell zusätzlich auch im Verlauf der Außenkante der Palette, befinden.

Um einen Falttest auf die Ecke zu überstehen. ist die Verrippung durch Stegwände bzw. im Eckbereich durch Eckstegwände so gestaltet, daß ein im Eckbereich auf die Palette einwirkender Schlag, der in Richtung der Hauptebene der Palette erfolgt oder zumindest Richtungskomponenten dieser Hauptebene umfaßt, durch die Außenwände des Eckbereiches auf die weiter innen liegenden Eckstegwände des Eckbereiches übertragen wird, wobei diese Eckstegwände und/oder die Außenwände so gestaltet sind, daß sie wenigstens einen Teil der beaufschlagenden Energie durch elastische Verformung absorbieren, und einen eventuell überschießenden Teil der Schlagenergie verteilend auf die von der Ecke aus betrachtet dahinterliegenden Bereiche ableiten. Dadurch, daß von einer rechtwinkligen Ecke aus sich der dahinter liegende Sektor mit zunehmender Tiefe stark verbreitert, erfolgt bereits eine drastische Herabsetzung der Einzelkräfte bzw. Kraftspitzen.

Eine solche Wirkung wird beispielsweise dadurch erzielt, daß der Eckbereich, der in der Regel gleichzeitig den Fuß darstellt, ein oder mehrere im Eckbereich relativ weit außen liegende bogenförmige Eckstegwände aufweist, die die an die Ecke angrenzenden Außenwände miteinander verbinden und mit ihrer Außenwölbung nach innen, also zur Mitte der Palette, hin weisen.

Ebenso gibt es weiter von der Ecke nach innen zurückversetzt liegende Eckstegwände, die ebenfalls bogenförmig gestaltet sind, und so angeordnet sind, daß deren Außenwölbung zur Ecke hin, also nach außen, weist. Diese innen liegenden Eckstegwände stützen sich ihrerseits an regulären, also parallel zu den Außenkanten und in einem rechtwinkligen Raster verlaufenden, Stegwänden ab, durch welche im Eckbereich jeweils eine Eckkammer gebildet wird, in der sich die Eckstegwände befinden.

Diese inneren und äußeren, jeweils ein oder auch mehreren, bogenförmigen Eckstegwände, dienen einerseits der Stabilisierung der angrenzenden Wände, insbesondere der der Krafteinwirkung unterworfenen Außenwände, dieser Eckkammer, andererseits jedoch auch als Anfangs- und Endpunkt wenigstens einer weiteren, schräg aus der Ecke radial gegen die Mitte der Palette geführten Eckstegwand, die zusätzlich eine gebogene Form aufweist und gerade deshalb als elastisches Element, also als Feder, zwischen den bogenförmigen Eckstegwänden dient.

Die radial von der Ecke nach innen verlaufenden Eckstegwände können entweder an einer der außen liegenden, bogenförmigen Eckstegwände beginnen oder an der Außenwand selbst und sie können an einer der innen liegenden bogenförmigen Eckstegwände enden oder an einer der regulären, parallel zu den Außenkante der Palette verlaufenden Stegwänden, welche die Eckkammer begrenzen.

Zusätzlich kann auch eine oder beide der Außenwände im Eckbereich, also im Bereich der Eckkammer, die ansonsten gerade verlaufen, wenigstens eine hutförmige oder S-förmige Verwindung aufweisen, wobei hutförmige Verwindungen vorzugsweise nach innen gerichtet sein sollten. Auch dies begünstigt eine Federung der Außenwand in Richtung Ihrer Hauptebene. Auch die radialen Eckstegwände können eine solche Verwindung aufweisen.

Wandstärken, Krümmungen, Übergangsradien und dergleichen und Materialien, z. B. unverstärktes Polyethylen, sind in Abstimmung auf die gewünschte Elastizität und das gewünschte Eliminationsvermögen abzustimmen.

Alle Stegwände und/oder Eckstegwände und/oder Außenwände sind dabei fest, insbesondere einstückig, miteinander verbunden, wie es bei der Herstellung eines solchen verrippten Teiles als Kunststoff-Spritzgußteil üblich ist, oder liegen zumindest eng benachbart an der jeweils angrenzenden Wand an.

Dabei werden trotz der beschriebenen Verrippung durchgehende, also dichte, Außenflächen der Hygienepalette in alle Raumrichtungen, also auch gegen das Innere der Zinkentaschen für die Gabelstapler-Zinken hin, dadurch erreicht, daß die Palette aus mehreren Einzelteilen mit einseitig offenen Verrippungstaschen zusammengesetzt ist, die jeweils vorzugsweise als Kunststoffspritzteil hergestellt werden, und durch Verkleben oder Thermoschweißen bei Verwendung thermoplastischer Kunststoffe oder andere bekannte Verfahren dicht miteinander verklebt werden.

Die einzelnen Teile für sich betrachtet können dabei durchaus Durchgangsöffnungen oder einseitig offene Taschen aufweisen, sofern die Einzelteile so Zusammengefügt werden, daß die jeweils durchgehenden Außenflächen dieser Einzelteile ausschließlich die Außenflächen der fertigen Palette darstellen.

Vorzugsweise besteht dabei die Palette - von der Seite und damit in Blickrichtung der Hauptebene betrachtet - aus
- einem Mittelteil, welches einerseits einen über die gesamte Grundfläche der Palette durchgehenden Tragteil umfaßt sowie die vom Tragteil nach unten abragenden Füße, die sich insbesondere in den Eckbereichen befinden, und die in parallelen Richtungen an ihrem unteren Ende zu Kufenteilen verbunden sein können, sowie
- einer Deckelplatte, die in der Aufsicht ebenfalls der Grundfläche der Palette entspricht und auf das Tragteil als oberer Abschluß aufgesetzt wird, und weiterhin
- Kufenplatten, die den Grundflächen der Kufen entsprechen und auf deren Unterseite aufgesetzt werden.

Beim Aufsetzen ist dabei auf dichte Verbindung zu achten, um ein Eindringen von Verschmutzungen und Keimen ins Innere der Palette zu verhindern.

Das Mittelteil ist an der Unterseite seines Tragteiles als auch an allen Außenwänden und Umfassungswänden mit Ausnahme der Oberseite des Tragteiles und der Unterseite der Kufenteile bzw. der einzelnen Füße mit einer durchgehenden dichten Außenfläche versehene, so daß sich durch das Ansetzen der Deckelplatte und der Kufenplatten ein insgesamt dichtes durchgehendes Äußeres ergibt.

Die Deckelplatte und/oder die Kufenplatten weisen von ihrer oberen Abschlußplatte (bei der Deckelplatte) bzw. von der unteren Abschlußplatte (bei den Kufenplatten) gegen das Mittelteil hin weisende Verrippungen auf, die mit den Verrippungen des Mittelteiles bis auf die später dargestellten Ausnahmen übereinstimmen, so daß beim Aufeinandersetzen und Verkleben bzw. thermischen Verschweißen nicht nur die Außenwände, sondern auch die einzelnen Stegwände, die die Verrippungen bilden, fest miteinander verbunden werden, was die Steifigkeit der Palette wesentlich erhöht.

Die vorbeschriebenen Eckstegwände werden jedoch insbesondere an ihrem oberen, ggf. auch oder zusätzlich an ihrem unteren Ende, zum Teil nicht mit der Deckelplatte bzw. Kufenplatte und deren Verrippungen verbunden, sondern enden im Abstand oder in Anlage, jedoch lose, gegenüber dieser Platte.

Zu diesem Zweck kann die Deckelplatte im Bereich der Eckkammer selbst keine eigene Verrippung aufweisen, und die Eckstegwände ragen über die Oberkante des übrigen Mittelteiles entsprechend weit nach oben, so daß.sie unmittelbar an oder unter der Unterkante der oberen Abschlußplatte der Deckelplatte enden. Gleiches gilt am unteren Ende der Eckstegwände gegenüber den Kufenplatten bzw. wenn die einzelnen Füße nicht zu Kufen untereinander verbunden sind für die Abschlußplatten der einzelnen Füße.

Ebenso kann die Deckelplatte im Eckbereich ebenfalls Verrippungen aufweisen, die insgesamt oder auch nur teilweise mit den darunter zu liegen kommenden Verrippungen der Eckbereiche des Mittelteiles übereinstimmen. Die Steifigkeit im Eckbereich kann dadurch gesteuert werden, daß einzelne der Rippen im Eckbereich zwischen Mittelteil und Deckelplatte fest miteinander verbunden werden. Sofern alle Verrippungen im Eckbereich hinsichtlich ihres Verlaufes übereinstimmen, muß gerade beim thermischen Verschweißen durch einen ausreichenden Höhenabstand derjenigen Stegwände, die nicht miteinander verbunden werden sollen, das Verschweißen verhindert werden.

Dadurch wird die Elastizität und Federwirkung der Eckstegwände nur im gewünschten Maß durch die ebenen Abschlußplatten von Deckelplatte bzw. Kufenplatte vermindert.

Zusätzlich bzw. ergänzend oder anstelle zu diesem vorbeschriebenen Mechanismus ist im Tragteil des Mittelteiles eine Sollbiegestelle bogenförmig um den Eckbereich herum angeordnet, um ein Wegbiegen eines der Eckbereiche gegenüber dem Rest der Palette sowie dessen elastisches Zurückfedern zu begünstigen.

Die Sollbiegestelle besteht dabei in einer bogenförmigen Sicke, die in die Unterseite des Tragteiles des Mittelteiles eingearbeitet ist und sich im wesentlichen von der einen zur anderen derjenigen Außenkanten der Palette erstreckt, die von der betreffenden Ecke abstreben. Auch diese im Querschnitt etwa hutförmige Sicke ist als durchgehende, dichte Außenfläche gebildet und weist keine scharfen Innenecken bzw. Innenkanten auf, die die Reinigung der Außenflächen der Paletten erschweren können, was selbstverständlich auch für alle anderen Innenkanten der Paletten gilt.

Von der Oberseite des Mittelteiles in deren Tragteil hinein betrachtet laufen entlang der Ränder der Sicke aufrecht stehende Sickenstegwände, und entlang deren Mitte eine aufrecht stehende Sickenmittelwand. Während die Sickenstegwände mit der Deckelplatte bzw. deren Verrippungen wiederum fest verbunden werden, liegt die Sickenmittelwand wiederum nur lose an der Unterseite der oberen Abschlußplatte bzw. der Deckelplatte an. Erfolgt tatsächlich ein Wegbiegen des Fußes gegenüber dem Rest der Palette entlang der Sicke als Sollbiegestelle, so wird dadurch die Sickenmittelwand nach oben gedrückt und stützt sich somit an der oberen Abschlußplatte ab, die dadurch nach außen oben verformt wird, und insgesamt als federndes Element bei dieser Biegung dient und eine selbsttätige Rückbiegung in die Ausgangslage bewirkt.

Eine analoge Ausbildung in den Kufenteilen, die die einzelnen Füße untereinander verbinden und einem Wegbiegen des Eckbereiches am dort angeordneten Fuß ebenfalls hindernd entgegenstehen könnten, ist in der Regel nicht notwendig, da die Fußteile so wenig hart und stabil ausgebildet sind, daß hier nicht noch zusätzlich eine Sollbiegestelle vorgesehen werden muß.

Eine andere Möglichkeit besteht darin, in der Deckelplatte und im Mittelteil nur diejenigen Eckstegwände, die miteinander verschweißt werden sollen, mit einem übereinstimmenden Verlauf anzuordnen. Eine nachträgliche Auswahl, z. B. durch Abfräsen in der vertikalen Höhenerstreckung, dahingehend, welche der Eckstegwände miteinander verschweißt werden sollen, und damit Variationen der Steifigkeit im Eckbereich, ist nicht mehr möglich.

### c) Ausführungsbeispiele

Ausführungsformen gemäß der Erfindung sind im folgenden anhand der Figuren beispielhaft näher beschrieben. Es zeigen:
- Figuren 1:: die fertiggestellte Palette in dreidimensionaler Ansicht schräg von oben bzw. unten,
- Figuren 2:: in ähnlichen Ansichten die Palette mit bereits räumlich zugeordneten, noch nicht verbundenen Einzelteilen,
- Fig. 3:: einen Vertikalschnitt entlang der Linie III-III durch die fertige Palette,
- Fig. 4a:: ein Viertel des Mittelteiles der Palette schräg von oben,
- Fig. 4b:: den Teil der Fig. 4a schräg von unten, und
- Fig. 4c:: eine Aufsicht auf das Teil gemäß Fig. 4a bzw. 4b von unten.

Die Figuren 1 zeigen eine Variante der Palette im fertiggestellten Zustand schräg von oben bzw. schräg von unten, während die Figuren 2 den Zustand vor dem Verbinden der Einzelteile darstellen.

Die Grundgestaltung und insbesondere die Abmessung entsprechen aufgrund bestehender Normen den bekannten Paletten.

Wie die Figuren 2a und 2b zeigen, besteht die Palette aus einem Mittelteil 21, auf dessen Oberseite eine Deckelplatte 8 aufgesetzt ist, und auf dessen einzelnen Kufenteile 6 Kufenplatten 9a bzw. 9b aufgesetzt sind.

Beim Mittelteil 21 ragen von dem plattenförmigen oberen Tragteil 4, dessen Größe der Grundfläche der Palette 1 entspricht, nach unten an jeder Ecke sowie in der Mitte jeder der Außenkanten jeweils ein Fuß 5 ab. In Längsrichtung der Palette sind die jeweils drei Füße 5 durch ein Kufenteil 6 zu einer Kufe 7 miteinander verbunden, wie am besten in Fig. 1 b zu erkennen.

Dadurch weist jede der Kufen 7 im Raum zwischen den drei Füßen 5 zwei Zinkentaschen 25 für die Zinken z. B. eines Gabelstaplers auf, so daß die Palette in bekannter Art und Weise sowohl in Längsrichtung, also zwischen den Kufen 7, als auch in Querrichtung, durch die miteinander fluchtenden Zinkentaschen 25 der einzelnen Kufen 7 hindurch, von einem Gabelstapler ergriffen werden kann.

Die Deckelplatte 8 entspricht in ihrer Außenkontur der Außenkontur des Mittelteils 21 und dessen oberer Abschlußkante. Gleiches gilt für die Kufenplatten 9a, 9b und die zugeordneten Kufenteile 6, so daß nach dem paßgenauen Aufsetzen von Deckelplatte 8 bzw. Kufenplatten 9a, 9b eine feste Verbindung z. B. durch thermisches Verschweißen der aus einem Thermoplast, etwa Polyethylen, bestehenden Einzelteile, möglich ist.

Dadurch, daß die Einzelteile zumindest in ihrer Außenstruktur übereinstimmen und die thermische Verschweißung entlang der gesamten Umfangslänge, und zusätzlich ggf. auch entlang der innen liegenden Verrippungen, durchgeführt wird, entstehen durchgehende, dichte Außenflächen der Palette 1.

Wie am besten die Figuren 2 zeigen, bestehen die Kufenplatten 9a, 9b aus ebenem Plattenmaterial, ohne vertikal aufragende Randbereiche oder Verrippungen.

Die Deckelplatte 8 dagegen besteht aus einer oberen Abschlußplatte 8', von welcher aus Außenwände 14a', 14b' über den gesamten Umfang der Abschlußplatte 8' nach unten ragen und ebenso im Innenbereich eine Vielzahl von Stegwänden 3' bzw. Eckstegwänden 13', die der Verrippung und damit Verstärkung der Deckelplatte 8 dienen.

Zusätzlich weist die Deckelplatte 8, und damit deren obere Abschlußplatte 8', auf der Oberseite teilweise entlang der Außenkanten Randerhebungen 22 auf, die einem Herabrutschen der auf der Palette 1 aufgelegten Güter entgegenstehen sollen, sowie teilweise im Mittelbereich, etwa entlang der Längs- und Quermittelachse angeordnete, Mittenerhebungen 23, die ebenfalls einem Verrutschen der auf der Palette 1 aufgelegten Last entgegenstehen sollen.

Um die Paletten 1 leer übereinander stapeln zu können, sind die in Querrichtung angeordneten Mittenerhebungen 23 nur über eine solche Erstreckung angeordnet, daß sie im freien Zwischenabstand der Kufen 7 der darüber gesetzten Palette 1 zu liegen kommen. Die in Längsrichtung angeordneten Mittenerhebungen 23 finden dagegen in Mittenaussparungen 24' der mittleren Kufen 7 der darüber liegenden Palette 1 Platz. Zu diesem Zweck weist die mittlere untere Kufenplatte 9b, die nur aus einer unteren Abschlußplatte 9' besteht, entsprechende Mittendurchbrüche 24 auf, deren Kontur und Positionierung der Mittenaussparung 24' des darüber liegenden mittleren Kufenteiles 6 des Mittelteiles 21 entspricht.

Fig. 3 zeigt eine Schnittdarstellung entlang der Linie III-III der Fig. 1a bzw. 4c, also in Längsrichtung der Palette entlang einer der äußeren Kufen 7.

Dabei ist zu erkennen, daß an entsprechenden Positionen zu den regulären Stegwänden 3 des Mittelteiles 21, die - wie aus den Figuren 2 ersichtlich - in Längsrichtung und Querrichtung, also parallel zu den Außenkanten 14a, 14b verlaufen, in der Deckelplatte 8 die entsprechenden Stegwände 3' an gleicher Position angeordnet sind, so daß beim Verbinden die aus sich kreuzenden Stegwänden 3 bzw.- 3' bestehenden Verrippungen dieser Teile übereinander zu liegen kommen und insgesamt thermisch miteinander verschweißt werden. Gleiches gilt für die Außenwände 14a, 14b bzw. 14a', 14b'.

Die Berührungsebene 10' zwischen Deckelplatte 8 und Mittelteil 21 ist eine horizontale Ebene, und verläuft damit parallel zur Hauptebene 10 der Palette 1.

Detailgestaltungen der Palette in deren Eckbereichen werden im folgenden anhand der Fig. 3 sowie der jeweils ein Viertel des Mittelteiles der Palette darstellenden Figuren 4a und 4b bzw. eine Aufsicht von unten auf eine Bereichsdarstellung in Fig. 4c beschrieben.

Zum einen ist anhand der Fig. 3, 4a, 4b zu erkennen, daß im Bereich der Füße 5 durch die längs und quer verlaufenden Stegwände 3 im Mittelteil 21 nach oben und unten durchgängig offene, Kammern 19 gebildet werden, während in den übrigen Bereichen - also im Bereich des Tragteiles 4 zwischen den Kufen sowie im Bereich der Kufen in den Längsabschnitten, in denen die Zinkentaschen 25 vorhanden sind - die Stegwände 3 von den durchgehenden Außenflächen nur einseitig, nach oben oder nach unten, abragen.

Zum einen weist die Verrippung im Eckbereich, in der in der Regel auch einer der Füße 5 angeordnet ist, folgende Gestaltung auf:

Die Anordnung der Eckstegwände 13 innerhalb der Eckkammer 19' ist am besten in der Aufsicht auf das Mittelteil von unten gemäß Fig. 4c zu erkennen:

In jedem Eckbereich ist durch die sich in der Außenecke 26 treffenden Außenwände 14a, 14b einerseits und durch demgegenüber im wesentlichen parallel verlaufende, zurückversetzte reguläre Stegwände 3x bzw. 3a andererseits eine Eckkammer 19c gebildet, in welcher Eckstegwände 13 angeordnet sind, die eine andere Orientierung als die üblichen Stegwände 3 aufweisen.

Im äußeren Eckbereich der Eckkammer 19' verlaufen im Abstand zur Außenecke und im Abstand zueinander bogenförmige, etwa viertelkreisförmige Eckstegwände 13a, 13b jeweils von der einen Außenwand 14a zur anderen Außenwand 14b, wobei die Ecke 26 etwa den Krümmungsmittelpunkt dieser Eckstegwände 13a, 13b bildet, also diese mit ihrer Außenkrümmung nach innen, gegen die Mitte der Palette hin, weisen.

In der diagonal innen gegenüberliegenden Innenecke der Eckkammer 19c ist eine etwa spiegelbildlich gegenüberliegende bogenförmig gekrümmte, etwa viertelkreisförmige Eckstegwand 13c angeordnet, die dort analog von der einen Stegwand 3a zur anderen, die Eckkammer 19c begrenzenden, im rechten Winkel zur Stegwand 3a verlaufenden, weiteren Stegwand 3x verläuft.

Auch hier bildet die durch die Stegwände 3a und 3x gebildete Innenecke der Eckkammer 19' etwa den Krümmungsmittelpunkt der Eckstegwand 13c, so daß diese mit ihrer Außenkrümmung gegen die Ecke 26 der Palette 1 gerichtet ist.

In ihrer Größe entspricht diese Eckstegwand 13c etwa der größeren, weiter innen liegenden der äußeren Eckstegwände 13b. Der Radius der Eckstegwände 13b, 13c ist annähernd so groß wie die Breite, also die kleinere Erstreckung der Eckkammer 19'. Diese beiden bogenförmigen Eckstegkammern 13b, 13c sind durch eine etwa radial - bezogen auf die Ecke 26 der Palette - verlaufende Eckstegwand 13d verbunden, welche nicht gerade, sondern leicht bogenförmig gekrümmt ist. Während diese Eckstegwand 13d etwa im rechten Winkel auf die Außenkrümmung der Eckstegwand 13b auftrifft, geht sie in den Außenumfang der innen liegenden, bogenförmigen Eckstegwand 13c sanft über.

Eine weitere radial verlaufende Eckstegwand 13e, die ebenfalls im rechten Winkel auf den Außenumfang der viertelkreisförmigen Eckstegwand 13b, im Abstand zur radialen Eckstegwand 13d, auftrifft, geht sanft in die Stegwand 3a, die gleichzeitig eine Außenwand des Fußes und damit der Eckkammer 19 darstellt, über.

Zusätzlich weist die längere Außenwand 14b der Eckkammer 19' eine hutförmige Biegung 27 auf, die ins Innere der Eckkammer 19' hineingerichtet ist, und zwar im Bereich zwischen dem Auftreffpunkt der größten außen liegenden bogenförmigen Eckstegwände 13b und der entlang der Außenwand 14b von der Ecke 26 zurückversetzten Ecke der Eckkammer 19'.

Wie Fig. 3 zeigt, weist das Mittelteil 21 über seine gesamte Erstreckung eine gleich bleibende Höhe auf, und auch alle Stegwände 3 bzw. Eckstegwände 13 sowie die Außenwände 14 besitzen diese durchgehend gleiche Höhe.

Eine andere Möglichkeit für den Eckbereich besteht darin, daß - wie in Fig. 4a, 4b ersichtlich - die Eckstegwände 13, die in den Eckkammem 19' angeordnet sind, sich nach oben über den Rest des Mittelteiles 21 hinaus erstrecken. Dadurch sind in diesem Bereich in der Deckelplatte 8 keine Verrippungen notwendig.

Unabhängig davon werden nicht alle Eckstegwände 13 bzw. die Eckstegwände 13 nur teilweise an ihrem oberen und/oder unteren Ende mit der Deckelplatte 8 bzw. der Kufenplatte 9 fest verbunden, insbesondere thermisch verschweißt.

Im Ausführungsbeispiel gemäß Fig. 4c sind lediglich die innen liegenden viertelkreisförmige Eckstegwand 13c sowie die größte der außen liegenden viertelkreisförmigen Eckstegwände 13b mit der Deckelplatte 8 verschweißt, indem diese analog angeordnete und geformte Eckstegwände 13c', 13b' aufweist, wie am besten in Fig. 2b zu erkennen. Zusätzlich ist auch eine der bogenförmigen Eckstegwand 13a entsprechende Eckstegwand 13a' in der Deckelplatte 8 vorhanden, die Eckstegwände 13a und 13a' werden jedoch nicht miteinander verschweißt. Beim thermischen Verschweißen der gesamten Deckelplatte 8 mit dem gesamten Mittelteil 21 wird dies vermieden, indem eine der Eckstegwände 13a bzw. 13a' in ihrer Höhenerstreckung so gekürzt wird, daß sie die Berührungsebene 10' und damit die entsprechende gegenüberliegende Eckstegwand nicht erreicht.

Wie Fig. 2b ferner zeigt, sind in der Deckelplatte 8 keine den Eckstegwänden 13d, 13e entsprechenden Eckstegwände vorhanden. Statt dessen verlaufen leicht bogenförmig gekrümmte Eckstegwände 13" in der Eckkammer der Deckelplatte 8 quer zu dessen Längserstreckung, beidseits der hutförmigen Biegung 27' in der Außenkante, mit gegeneinander gerichteten Außenkrümmungen, von der Außenwand 14b' zur Stegwand 3a', welche die Eckkammer in der Deckelplatte 8 gegenüberliegend begrenzen.

Die vorgenannte Ausbildung ermöglicht es, in oder etwa in der Hauptebene wirkende Belastungen und Schläge gegen eine Ecke 26 der Palette 1 einerseits abzufedern und andererseits so auf weiter innen liegende Bereiche der Palette weiterzuleiten, daß außer einer momentanen Verformung und Rückverformung keine bleibenden Beschädigungen der Palette auftreten.

Etwa der gleiche Effekt wird durch die Anordnung einer Sollbiegestelle in Form einer Sicke 12 in der Unterseite des Tragteiles 4 des Mittelteiles 21 um den jeweiligen Eckbereich, in der Regel einem Fuß 5, herum erreicht.

Die Sicke 12 ist - wie in den Figuren 4b und 4c ersichtlich - etwa bogenförmig um die Ecke 26 herum angeordnet, mit einem jeweils gerade verlaufenden Endstück in Richtung auf die jeweilige Außenkante 14a, 14b zu. Auf der Schmalseite der Palette endet die Sicke 12 etwa in der Mitte des Abstandes zwischen zwei Kufen 7. Auf der Längsseite ist der Abstand zum Fuß 5 nur etwa halb so groß.

Der Querschnitt der Sicke 12 ist ein Bogensegment von weniger als 180°, etwa 120-160°.

Wegen der an den Rändern zunehmenden Dicke des Tragteiles 4 endet die Sicke in diesem Randbereich zunehmender Dicke, und reicht damit nicht unmittelbar bis an den äußersten Rand 14a, 14b, da die Tiefe der Sicke 12 geringer, etwa halb so groß, ist wie die Dicke des Tragteiles 4 des Mittelteiles 21, wie am besten aus Fig. 3 ersichtlich.

Von der Oberseite des Mittelteiles 21 her betrachtet wirkt die Sicke 12 als Aufwölbung in der unteren Abschlußplatte des Tragteiles, auf welcher sich vertikal aufragend die Stegwände 3, die sich rechtwinklig und parallel zu den Außenkanten 14a, 14b der Palette verlaufend kreuzen. Diese Stegwände 3 fehlen oberhalb der Sicke 12. Statt dessen gehen diese Stegwände 3 in Sickenstegwände 17 über, die sich entlang jeweils eines der Ränder der Sicke 12 ebenfalls vertikal aufrechtstehend und in der Höhe der übrigen Stegwände 3, also aufragend bis zur Berührungsebene 10', erstrecken.

Etwa auf gleicher Höhe, vorzugsweise im Bereich des Überganges zwischen dem bogenförmigen Teil und dem geraden in Längsrichtung verlaufenden Teil der Sicke 12 weisen die Sickenstegwände 17 jeweils einen Abschnitt 18 mit S-förmiger oder hutförmiger Krümmung - in der Aufsicht der Fig. 4c betrachtet - auf. Zumindest an einer der Sickenstegwände 17, wie in Fig. 4a dargestellt z. B. in der außenliegenden der beiden Sickenstegwände, sollte ein derartiger Abschnitt vorhanden sein.

Zusätzlich verläuft entlang der Mittenlinie der Sicke eine Sickenmittelwand 15. Diese ragt über die Berührungsebene 10' hinaus nach oben.

Die Deckelplatte 8 weist eine nach unten ragende Verrippung einschließlich der Sickenstegwände 17' auf, und ebenso wie im Mittelteil 21 ist im Bereich zwischen den Sickenstegwänden 17' keine Verrippung durch die normalen Stegwände 3 vorhanden. Darüber hinaus fehlt im Deckelteil 8 die entlang der Mitte der Sicke verlaufende Mittelwand, so daß die Sickenmittelwand 15 des Mittelteiles 21 bis knapp unterhalb der Abschlußplatte 8' der Deckelplatte 8 endet.

Im Falle eines Umbiegens des Eckbereiches gegenüber dem Rest der Palette aufgrund zu großer Belastung des Eckbereiches wird daher das Wegbiegen (in Fig. 3: Wegbiegen des rechten Eckbereiches nach unten) definiert entlang der Sicke 12 erfolgen. Dadurch wird diese weiter nach oben aufgewölbt, und die Sickenmittelwand 15 drückt von unten gegen die Abschlußplatte 8'. Deren Stabilität, die durch die eigene Verrippung sowie die Verbindung mit dem Mittelteil erreicht wird, dient als federndes Element, um die Biegung zu begrenzen und eine selbsttätige Rückbiegung in den Ausgangszustand zu bewirken.

Der Kufenteil 6 zwischen den einzelnen Füßen 5 ist relativ schwach dimensioniert, und stellt einer solchen Biegung nur geringen Widerstand entgegen.

Wie Fig. 4a zeigt, verläuft die Sickenmittelwand 15 ohne einen Abschnitt mit S-förmiger oder hutförmiger Biegung entlang der Mittellinie der Sicke durch.

### BEZUGSZEICHENLISTE

- 1: Palette
- 2: Innenraum
- 3: Stegwände
- 4: Tragteil
- 5: Fuß
- 6: Kufenteil
- 7: Kufe
- 8: Deckelplatte
- 8': obere Abschlußplatte
- 9: Kufenplatte
- 9': untere Abschlußplatte
- 10: Hauptebene
- 11: Ecke
- 12: Sicke
- 13a, 13b, 13c: Eckstegwände
- 14a, 14b: Außenwand
- 15: Sickenmittelwand
- 17: Sickenstegwand
- 18: Abschnitt
- 19: Kammer
- 19': Eckkammer
- 21: Mittelteil
- 22: Rabderhebungen
- 23: Mittenerhebungen
- 24: Mittendurchbruch
- 24': Mittenaussparungen
- 25: Zinkentaschen
- 26: Ecke
- 27: hutförmige Biegung

## Patentansprüche

1. Palette, bestehend aus einem durchgehenden horizontalen Tragteil (4) mit nach unten abragenden Füßen (5) und mit durchgehenden dichten Außenflächen, einer auf den Tragteil (4) unter Bildung eines hohlen Innenraumes (2) aufgeschweißten Deckelplatte (8),
wobei der hohle Innenraum (2) durch lotrecht zur Hauptebene (10) der Palette (1) verlaufende Stegwände (3) verrippt ist,
**dadurch gekennzeichnet,**
**daß** wenigstens im Eckbereich die Stegwände (3) als Eckstegwände (13) so angeordnet sind,
**daß** Belastungen und Schläge, deren Richtung auch Komponenten in Richtung der Hauptebene (10) aufweisen und gegen den Eckbereich der Palette (1) gerichtet sind, mittels der Eckstegwände (13) an dahinter liegende Bereiche der Palette (1) verteilend abgeleitet werden, indem wenigstens eine Eckstegwand (13) bogenförmig um die Ecke 11 herum von der einen angrenzenden Außenwand (14 a) zu der anderen angrenzenden Außenwand (14b) verläuft.

2. Palette nach Anspruch 1,
**dadurch gekennzeichnet, daß** die Füße (5) jeweils mindestens in den Eckbereichen angeordnet sind, und die Eckstegwände in den Füßen (5) angeordnet sind, und über deren gesamte Höhe verlaufen und die Eckstegwände (13) - in der Hauptebene (10) betrachtet - schräg zu den Außenkanten der Palette verlaufen.

3. Palette nach einem der vorhergehenden Ansprüche,
**dadurch gekennzeichnet, daß** wenigstens eine der Eckstegwände (13c, ...) von der Ecke (11) diagonal nach innen versetzt angeordnet ist, wobei die bogenförmig verlaufende Eckstegwand (13c) mit ihrer Außenwölbung gegen die Ecke (11) weist, und die bogenförmige Eckstegwand (13c) von einer Stegwand (3a) zu einer hierzu im Winkel verlaufenden Stegwand (3x) verläuft, welche im rechten Winkel zueinander und parallel zu den Außenkanten der Palette (1) verlaufen, und wenigstens eine Eckstegwand (13d) von der innersten der äußeren bogenförmigen Eckstegwände (13a, 13b) schräg nach innen wenigstens bis zu der äußersten der weiter innen liegenden bogenförmigen Eckstegwände (13c) verlaufen und gebogen ausgebildet ist.

4. Palette nach einem der vorhergehenden Ansprüche,
**dadurch gekennzeichnet, daß**
daß nicht alle Eckstegwände (13) mit ihrem oberen und/oder unteren Ende mit der Deckelplatte (8) bzw.der Kufenplatte (9) fest verbunden sind oder
daß die Eckstegwände (13) nur teilweise mit ihrem oberen und/oder unteren Ende mit der Deckelplatte (8) bzw.der Kufenplatte (9) fest verbunden sind.

5. Palette nach Anspruch 3,
**dadurch gekennzeichnet, daß**
wenigstens eine Eckstegwand (13e) von der innersten der äußeren bogenförmigen Eckstegwände (13a, 13b) schräg nach innen wenigstens bis zu einer der Stegwände (3a) bzw. (3x) verlauften, in welche die innen liegenden, mit der Außenwölbung zur Ecke (11) hin weisenden, Eckstegwände (13c) münden.

6. Palette nach einem der vorhergehenden Ansprüche,
**dadurch gekennzeichnet, daß**
wenigstens eine der Außenwände (14a, 14b) im Eckbereich, im Bereich des Fußes (5), eine hutförmige (27) und/oder S-förmige Biegung, insbesondere nach innen gerichtet, aufweist.

7. Palette nach einem der vorhergehenden Ansprüche,
**dadurch gekennzeichnet, daß**
die Stegwände (3) und/oder die Eckstegwände (13) einstückig miteinander und mit den Außenwänden (14a, 14b, ...) ausgebildet sind.

8. Palette (1) mit
- einem durchgehenden, horizontalen Tragteil (4),
- hiervon nach unten abragenden Füßen (5),
- durchgehenden, dichten Außenflächen,
- deren hohler Innenraum (2) durch Stegwände (3), welche insbesondere lotrecht zur Hauptebene (10) der Palette (1) verlaufen, verrippt ist, **dadurch gekennzeichnet, daß**
- um den Eckbereich herum im Tragteil (4) eine elastische Sollbiegestelle gegenüber dem Rest der Palette ausgebildet ist.

9. Palette nach Anspruch 8,
**dadurch gekennzeichnet, daß**
die Sollbiegestellung eine bogenförmige Sicke (12) im Tragteil (4), insbesondere in deren Unterseite, ist, die im wesentlichen von der einen an den Eckbereich anschließenden Außenkante zu der anderen an den Eckbereich anschließenden Außenkante reicht, und insbesondere entlang der Sicke (12) im Inneren des Tragteiles (4), insbesondere entlang der Mitte der Sicke (12), eine Sickenmittelwand (15) verläuft, die sich im Falle eines Wegknickens des Eckbereiches an der Unterseite der Deckelplatte (8), die den oberen Abschluß des Tragteiles (4) bildet, abstützt.

10. Palette nach Anspruch 9,
**dadurch gekennzeichnet, daß**
entlang der Ränder der Sicke (12) im Inneren des Tragteiles (4) Sickenstegwände (17) nach oben aufragen, die insbesondere mit der Deckelplatte (8) fest verbunden sind, und insbesondere wenigstens eine, insbesondere die krümmungsseitig außen liegende, Sickenstegwand (17) in ihrem Verlauf einen hutförmige und/oder S-förmigen Abschnitt (18) aufweist.

11. Palette nach einem der vorhergehenden Ansprüche,
**dadurch gekennzeichnet, daß**
die Palette (1) - in horizontaler Blickrichtung betrachtet - aus einem Mittelteil (21), einer Deckelplatte (8) und ggf. Kufenplatten (9) besteht, wobei die Deckelplatte (8) an ihrer Oberseite eine durchgehende obere Abschlußplatte und die Kufenplatten (9) an ihrer Unterseite durchgehende untere Abschlußplatten (9') aufweit, wobei Mittelteil (21), Deckelplatte (8) und Kufenplatte (9) dicht miteinander verbunden, insbesondere verschweißt, sind.

12. Palette nach Anspruch 11,
**dadurch gekennzeichnet, daß**
der Mittelteil (21), außer den Füßen (5) den Tragteil (4) und ggf. Kufenteile (6) umfaßt.

13. Palette nach einem der vorhergehenden Ansprüche,
**dadurch gekennzeichnet, daß**
die Deckelplatte (8) und/oder die Kufenplatten (9) von den jeweiligen Abschlußplatten (8', 9') aus gegen das Mittelteil abstrebende Außenwände (14a', 14b') sowie Stegwände (3a', 3b', 3c', ...) aufweisen, welche mit den Außenwänden (14a, 14b) bzw. Stegwänden (3a, 3b, 3c, ...) des Mittelteiles (21) in fluchtende übereinstimmende Lage bringbar sind.

14. Palette nach einem der vorhergehenden Ansprüche,
**dadurch gekennzeichnet, daß**
die Palette aus Kunststoff besteht und die Palette, insbesondere deren Mittelteil (21), Deckelplatte (8) und Kufenplatten (9) im Spritzgußverfahren hergestellt sind, und insbesondere die Palette aus Polyethylen, insbesondere aus unverstärktem Polyethylen, als Spritzgußteil hergestellt ist.

## Claims

1. Pallet consisting of a continuous horizontal supporting part (4) with downward projecting feet (5) and with continuous sealed external surfaces, a cover plate (8) welded onto the supporting part (4) forming a hollow internal space (2), the hollow internal space (2) being ribbed by partition walls (3) running perpendicularly to the main plane (10) of the pallet (1), **characterised in that** at least in the corner area the partition walls (3) are arranged as corner partition walls (13) so that loadings and impacts whose directions also exhibit components in the direction of the main plane (10) and are directed towards the corner area of the pallet (1), are dissipated and distributed by means of the corner partition walls (13) to areas of the pallet (1) lying behind them **in that** at least one corner partition wall (13) runs in a curve around the corner 11 from one adjoining external wall (14a) to the other adjoining external wall (14b).

2. Pallet according to claim 1, **characterised in that** the feet (5) are in each case arranged at least in the corner areas, and the corner partition walls are arranged in the feet (5), and run over their entire height, and the corner partition walls (13) - viewed in the main plane (10) - run at an oblique angle to the external edges of the pallet.

3. Pallet according to one of the preceding claims, **characterised in that** at least one of the corner partition walls (13c, ...) is arranged offset diagonally inwards from the corner (11), the corner partition wall (13c) running in a curve pointing with its external curvature towards the corner (11), and the curved corner partition wall (13c) runs from one partition wall (3a) to a partition wall (3x) running at an angle thereto, which run at a right angle to one another and parallel to the external edges of the pallet (1), and at least one corner partition wall (13d) runs from the innermost of the outer curved corner partition walls (13a, 13b) obliquely inwards at least to the outermost of the curved corner partition walls (13c) lying further inwards and is curved.

4. Pallet according to one of the preceding claims, **characterised in that** not all of the corner partition walls (13) are connected firmly by their upper and/or lower end to the cover plate (8) or the runner plate (9) respectively or **in that** the corner partition walls (13) are only connected firmly in part by their upper and/or lower end to the cover plate (8) or the runner plate (9) respectively.

5. Pallet according to claim 3, **characterised in that** at least one corner partition wall (13e) runs from the innermost of the outer curved corner partition walls (13a, 13b) obliquely inwards at least to one of the partition walls (3a) or (3x) into which the corner partition walls (13c) lying on the inside with their external curvature pointing towards the corner (11) debouch.

6. Pallet according to one of the preceding claims, **characterised in that** in the corner area, in the area of the foot (5), at least one of the external walls (14a, 14b) exhibits a hat-shaped (27) and/or S-shaped bend, in particular directed inwards.

7. Pallet according to one of the preceding claims, **characterised in that** the partition walls (3) and/or the corner partition walls (13) are formed in one piece with one another and with the external walls (14a, 14b, ...).

8. Pallet (1) with
- a continuous horizontal supporting part (4),
- feet (5) projecting downwards therefrom,
- continuous sealed external surfaces,
- whose hollow internal space (2) is ribbed by partition walls (3) which run in particular perpendicularly to the main plane (10) of the pallet (1),
**characterised in that** an elastic design bending location relative to the remainder of the pallet is formed in the supporting part (4) around the corner area.

9. Pallet according to claim 8, **characterised in that** the design bending location is a curved corrugation (12) in the supporting part (4), in particular in its underside, which essentially extends from one external edge adjoining the corner area to the other external edge adjoining the corner area, and in particular a corrugation middle wall (15) runs along the corrugation (12) in the interior of the supporting part (4), in particular along the middle of the corrugation (12) and, in the event of the corner area being bent away, is supported on the underside of the cover plate (8) which forms the upper end of the supporting part (4).

10. Pallet according to claim 9, **characterised in that** corrugation partition walls (17) project upwards along the edges of the corrugation (12) in the interior of the supporting part (4) and in particular are connected firmly to the cover plate (8), and in particular at least one, in particular the corrugation partition wall (17) lying on the outside on the curved side exhibits a hat-shaped and/or S-shaped portion (18).

11. Pallet according to one of the preceding claims, **characterised in that** the pallet (1) - viewed in the horizontal direction - consists of a middle part (21), a cover plate (8) and possibly runner plates (9), the cover plate (8) exhibiting a continuous upper end plate on its upper side, and the runner plates (9) exhibiting continuous lower end plates (9') on their underside, with the middle part (21), cover plate (8) and runner plate (9) being connected, in particular welded, tightly to one another.

12. Pallet according to claim 11, **characterised in that**, apart from the feet (5), the middle part (21) comprises the supporting part (4) and possibly runner parts (6).

13. Pallet according to one of the preceding claims, **characterised in that** the cover plate (8) and/or the runner plates (9) exhibit bracing external walls (14a', 14b') running from the respective end plates (8', 9') to the middle part, and partition walls (3a', 3b', 3c', ...) which can be brought into a position in alignment with the external walls (14a, 14b) or partition walls (3a, 3b, 3c, ...) of the middle part (21).

14. Pallet according to one of the preceding claims, **characterised in that** the pallet is made of plastic and the pallet, in particular its middle part (21), cover plate (8) and runner plates (9) are produced by injection moulding, and in particular the pallet is produced as an injection moulding made of polyethylene, in particular of unreinforced polyethylene.

## Revendications

1. Palette formée par une partie de support (4) horizontale continue avec des pieds (5) en saillie vers le bas et avec des surfaces extérieures étanches continues, par un plateau de recouvrement (8) soudé sur la partie de support (4) pour former un espace intérieur (2) creux, l'espace intérieur (2) creux étant cloisonné par des renforts (3) perpendiculaires au plan principal (10) de la palette (1), **caractérisée en ce qu'**au moins dans la zone d'angle les renforts (3) sont agencés sous forme de renforts d'angle (13) de telle sorte que des sollicitations et des chocs, dont la direction comporte aussi des composantes orientées en direction du plan principal (10) et qui sont dirigés contre la zone d'angle de la palette (1), peuvent être déviés par répartition au moyen des renforts d'angle (13) vers des zones de la palette (1) situées derrière ceux-ci, au moins un renfort d'angle (13) étant conçu avec une courbure autour du coin (11) à partir de la paroi extérieure (14a) contiguë vers l'autre paroi extérieure (14b) contiguë.

2. Palette selon la revendication 1, **caractérisée en ce que** les pieds (5) sont disposés chacun au moins dans les zones d'angle et les renforts d'angle sont agencés dans les pieds (5) et s'étendent sur toute la hauteur de ceux-ci, et les renforts d'angle (13) s'étendent en oblique - par référence au plan principal (10) - vers les bords extérieurs de la palette.

3. Palette selon une des revendications précédentes, **caractérisée en ce qu'**au moins un des renforts d'angle (13c, ...) est décalé en diagonale vers l'intérieur à partir du coin (11), le renfort d'angle (13c) courbe étant orienté avec sa courbure extérieure vers le coin (11) et le renfort d'angle courbe (13c) s'étendant à partir d'un renfort (3a) en formant un angle avec celui-ci vers le renfort (3x), qui sont perpendiculaires l'un à l'autre et parallèles aux bords extérieurs de la palette (1), et au moins un renfort d'angle (13c) s'étend à partir du plus intérieur des renforts d'angle (13a, 13b) extérieurs courbes en oblique vers l'intérieur au moins jusqu'au plus extérieur des renforts d'angle (13c) courbes situés plus à l'intérieur et est conçu en forme de courbe.

4. Palette selon une des revendications précédentes, **caractérisée en ce que** tous les renforts d'angle (13) ne sont pas assemblés de manière inamovible par leurs extrémités supérieures et/ou inférieures avec le plateau de recouvrement (8) ou les patins (9) ou **en ce que** les renforts d'angle (13) sont seulement assemblés en partie par leurs extrémités supérieures et/ou inférieures avec le plateau de recouvrement (8) ou les patins (9).

5. Palette selon la revendication 3, **caractérisée en ce qu'**au moins un renfort d'angle (13e) s'étend à partir du renfort d'angle courbe (13a, 13b) extérieur, situé le plus à l'intérieur, en diagonale vers l'intérieur jusqu'à un des renforts (3a) ou (3x), dans lequel débouchent les renforts d'angle (13c) situés à l'intérieur, orientés avec leur courbure vers le coin (11).

6. Palette selon une des revendications précédentes, **caractérisée en ce qu'**au moins une des parois extérieures (14a 14b) dans la zone d'angle, dans la zone du pied (5), présente une courbure en forme de U renversé (27) et/ou en forme de S, orientée en particulier vers l'intérieur.

7. Palette selon une des revendications précédentes, **caractérisée en ce que** les renforts (3) et/ou les renforts d'angle (13) sont réalisés d'une seule pièce les uns avec les autres et avec les parois extérieures (14a, 14b, ...).

8. Palette (1) comprenant
- une partie de support (4) horizontale continue,
- des pieds (5) s'avançant en saillie à partir de celle-ci vers le bas,
- des surfaces extérieures étanches, continues,
- dont l'espace intérieur (2) creux est cloisonné par des renforts (3), qui sont en particulier perpendiculaires au plan principal (10) de la palette (1),
**caractérisée en ce que**
- une zone de flexion théorique élastique par rapport au reste de la palette est réalisée autour de la zone d'angle dans la partie de support (4).

9. Palette selon la revendication 8, **caractérisée en ce que** la zone de flexion théorique est une cannelure (12) courbe, qui est réalisée dans la partie de support (4), en particulier dans la face inférieure de celle-ci, et qui s'étend sensiblement à partir de l'un des bords extérieurs contigu à la zone d'angle vers l'autre bord extérieur contigu à la zone d'angle, et en particulier le long de la cannelure (12), à l'intérieur de la partie de support (4), s'étend une cloison centrale (15) de la cannelure, en particulier le long du milieu de la cannelure (12), laquelle cloison centrale, en cas de flexion de la zone d'angle, vient en appui contre la face inférieure du plateau de recouvrement (8), qui forme la protection supérieure de la partie de support (4).

10. Palette selon la revendication 9, **caractérisée en ce que** des renforts de cannelure (17) s'avancent en saillie vers le haut le long des bords de la cannelure (12) à l'intérieur de la partie de support (4) et sont assemblées de manière inamovible en particulier avec le plateau de recouvrement (8), et en particulier au moins un renfort de cannelure (17), en particulier celui situé à l'extérieur du côté de la courbure, suit un tracé comportant un tronçon (18) en forme de U renversé et/ou en forme de S.

11. Palette selon une des revendications précédentes, **caractérisée en ce que** la palette (1) - par référence à une observation dans le sens horizontal - est formée par une partie centrale (21), un plateau de recouvrement (8) et, le cas échéant, des patins (9), le plateau de recouvrement (8) étant muni sur sa face supérieure d'une plaque de protection supérieure continue et les patins (9) étant munis sur leur face inférieure de plaques de protection (9') inférieures continues, la partie centrale (21), le plateau de recouvrement (8) et les patins (9) étant assemblés entre eux de manière étanche, en particulier par soudage.

12. Palette selon la revendication 11, **caractérisée en ce que** la partie centrale (21) comporte, hormis les pieds (5), la partie de support (4) et, le cas échéant, les patins (6).

13. Palette selon une des revendications précédentes, **caractérisée en ce que** le plateau de recouvrement (8) et/ou les patins (9) sont munis de parois extérieures (14a', 14b'), ainsi que de renforts (3a', 3b', 3c', ...) formant des entretoises à partir des plaques de protection (8', 9') vers la partie centrale, lesquels peuvent être amenés dans une position en alignement coïncidant avec les parois extérieures (14a, 14b) ou les renforts (3a, 3b, 3c, ...).

14. Palette selon une des revendications précédentes, **caractérisée en ce que** la palette est réalisée en matière plastique et la palette, en particulier sa partie centrale (21), le plateau de recouvrement (8) et les patins (9) sont réalisés par un procédé de moulage par injection et en particulier la palette est réalisée sous forme de pièce moulée par injection en polyéthylène, en particulier en polyéthylène non renforcé,
